# FASCICULE DE BREVET EUROPEEN

(11) **EP 0 117 314 B1**
(45) Date de publication et mention de la délivrance du brevet: **12.11.1986**
(21) Numéro de dépôt: 83113111.5
(22) Date de dépôt: 24.12.1983
(51) Int. Cl.: B27G 17/02

(54) **Rabot**
Hobel
Plane

(30) Priorité: 24.01.1983 CH 378/83
(43) Date de publication de la demande: 05.09.1984
(73) Titulaire: SAMVAZ S.A., CH-1801 Fenil-Sur-Vevey (CH)
(72) Inventeur: Derivaz, Charles, CH-1814 La Tour de Peilz (CH)
(74) Mandataire: Micheli, Michel-Pierre

## Description

La présente invention concerne un rabot pour le travail du bois à la main, tel le rabotage de planches ou de surfaces en bois ou à l'aide de plus petits rabots, l'enlèvement des arêtes ou le chanfreinage de pièces en bois.

Les rabots existants comportent un corps en bois ou en métal présentant une lumière traversante. généralement en forme de V. dans laquelle sont disposées une lame et éventuellement une contre-lame, fixées en position de travail à l'aide d'un coin ou tout autre dispositif de fixation par coincement des lames contre le corps.

Ces rabots présentent plusieurs inconvénients dont le principal est le manque de précision dans le réglage de la position de la lame par rapport à la semelle du corps. En effet, ce réglage s'effectue à l'œil, de sorte qu'il est très difficile ensuite de fixer par coincement la lame dans sa position désirée. Il est fréquent que l'arête de coupe de cette lame déborde trop ou trop peu de la semelle du corps du rabot et, ce qui est plus grave encore, il est presque impossible de positionner cette arête de coupe de la lame dans un plan rigoureusement parallèle à la semelle du rabot, de sorte que l'épaisseur des copeaux n'est pas uniforme sur toute sa largeur.

La présente invention a pour objet un rabot tendant à obvier à ces inconvénients, qui se distingue par les caractéristiques énumérées à la revendication 1.

Le dessin annexé illustre schématiquement et à titre d'exemple une forme d'exécution particulière du rabot selon l'invention.
La figure 1 est une vue de dessus du rabot.
La figure 2 en est une vue de côté, la paroi latérale avant étant enlevée, en position de service.
La figure 3 en est une vue de côté, la paroi latérale avant étant enlevée, en position ouverte permettant le changement de la lame de coupe.
La figure 4 est une vue éclatée du dispositif de réglage de la position relative de la lame et de la contre-lame ainsi que de la profondeur de coupe.
Les figures 5 et 6 illustrent en coupe la lame et la contre-lame dans deux positions relatives extrêmes.

Le rabot illustré comporte un corps constitué par deux parois latérales 1. 2. découpées dans une tôle métallique entre lesquelles sont logées une semelle avant 3 et une semelle arrière 4 toutes deux formées par un empilage de tôles découpées, ainsi qu'une poignée avant 5 et une poignée arrière 6 en matière plastique, comportant toutes deux des tétons 7 latéraux coopérant avec des ouvertures correspondantes des parois latérales. Le corps formé de ces éléments est rendu monolitique par des tiges 8 taraudées à leurs extrémités, enfilées dans des perçages que présentent les parois latérales 1, 2 et les semelles 3, 4 et des vis 9, 10 vissées dans ces tiges 8 et prenant appui sur la face externe des parois latérales 1, 2.

Une lumière 11 en forme de V est ménagée dans la partie médiane du rabot entre les semelles avant 3 et arrière 4, la face arrière de cette lumière étant constituée par la face avant 12 de la semelle arrière 4 servant de face d'appui à un porte-lame comme on le verra plus loin.

Entre les parois latérales 1, 2, les poignées 5, 6 et au-dessus des semelles 3, 4 se trouve un évidement dans lequel sont disposés, pivotés entre lesdites parois 1. 2 du corps, d'une part une butée et d'autre part un porte-lame et son mécanisme de réglage.

La butée est constituée par un étrier dont la partie médiane 13 présente une surface arrondie destinée à entrer en contact avec la contre-lame, comme on le verra plus loin, et dont les branches 13' sont pivotées sur un axe 15 dont les extrémités de plus faible diamètre 16 sont logées dans des perçages correspondants des parois latérales 1, 2. Cet axe 15 est situé perpendiculairement aux deux parois latérales 1, 2, de sorte que dans son mouvement oscillant angulairement la partie médiane 13 de l'étrier se déplace parallèlement à la semelle du rabot formée par les surfaces inférieures 14, 15 des semelles 3, 4.

Le porte-lame est constitué par une lame inférieure 16 présentant sur sa face supérieure et à proximité de son extrémité frontale deux tétons 17 coopérant avec des perçages pratiqués dans une lame amovible et réversible 18 comportant deux arêtes de coupe. En position de service, la lame 18 dépasse de la lame inférieure avec l'une de ses arêtes de coupe. Cette lame inférieure 16 du porte-lame comporte deux pattes 19 tourillonnées sur un axe 20 s'étendant entre les deux parois latérales 1, 2 et comportant à ses extrémités des tourillons 21 excentrés pivotés dans des perçages correspondants desdites parois latérales 1, 2. L'une des extrémités de cet axe 20 comporte une formation rectangulaire 22 engagée dans une lumière 23 de forme correspondante d'un levier de manoeuvre 24.

Une douille 25 dont le perçage axial est excentré par rapport à sa surface cylindrique externe est montée rotative sur l'axe 20 entre les deux pattes 19. Des supports 26 sont tourillonnés sur la surface cylindrique externe de la douille 25 et portent une contre-lame 27. En position de service (figures 2, 5. 6) la contre-lame 27 est appliquée contre la lame inférieure 16 et pince fortement la lame 18 pour la maintenir en position. En tournant la douille sur elle-même autour de l'axe 20 on fait coulisser la contre-lame 27 par rapport à la lame inférieure 16 pour modifier la largeur libre de l'arête de coupe de la lame 18, ce qui définit la dimension des copeaux.

Le porte-lame est basculé contre la face d'appui 12 (figure 2) puis la butée 13 est appliquée contre la contre-lame. Enfin, à l'aide du levier 24 agissant sur l'axe 20 excentré, on définit la profondeur de coupe en avançant plus ou moins la lame de coupe 17 en dessous du plan des semelles 14, 15. Cet abaissement du porte-lame provoque son coincement par l'étrier 13, 13'.

Ainsi la fixation de la lame est très rigide et de plus l'arête de coupe de la lame 18 ne peut se déplacer que parallèlement à la semelle 14, 15 du rabot. Enfin, le réglage de la profondeur de coupe est très fin et précis.

Le réglage de la position de la contre-lame 27 par rapport à la lame 16 comporte encore une butée constituée par une tige 28 prisonnière de la douille 25 et se déplaçant dans des fentes 29 limitant ainsi l'amplitude du déplacement angulaire de la douille 25 par rapport à l'axe 20.

Enfin la rotation de l'axe 20 par rapport à la lame inférieure 16 du porte-lame est limitée par une butée 30 du levier 24 entrant en contact avec une patte 19 de la lame inférieure 16.

Le rabot décrit présente un grand nombre d'avantages :
1. Le réglage de la lame est mécanique et précis.
2. La lame de coupe est amovible, interchangeable et réversible.
3. Le réglage de la profondeur de coupe et de la largeur libre de la lame de coupe, tous deux mécaniques et précis, sont indépendants.
4. Le maniement du rabot est très simple.
5. Sa fabrication est aisée et peu onéreuse du fait de sa réalisation en tôle découpée ou emboutie.

De nombreuses variantes du rabot décrit peuvent être envisagées, notamment quant à la forme et aux dimensions du corps de celui-ci, le porte-lame et ses réglages mécaniques ainsi que la butée restant semblables.

## Revendications

1. Rabot comportant un corps comprenant deux parois latérales (1, 2) parallèles entre lesquelles sont fixées une semelle avant (3) et une semelle arrière (4), dont les faces inférieures (14, 15) sont situées dans un plan, définissant entre elles une lumière en forme générale de V ; caractérisé par le fait qu'il comporte un porte-lame monté sur un axe (20) tourillonné entre les parois latérales, ce porte-lame comportant une lame inférieure (16) présentant des moyens de positionnement (17) d'une lame de coupe (18) amovible et une contre-lame (27) déplaçable angulairement par rapport à la lame inférieure (16) ; par le fait que l'axe (20) du porte-lame comporte un corps excentré par rapport à ses tourillons (21) pivotés dans les parois latérales (1, 2) du corps ; par le fait qu'un levier de manoeuvre (24) commande la rotation de cet axe (20) et donc un mouvement du porte-lame perpendiculairement à cet axe (20) ; et par le fait qu'il comporte une butée (13) articulée sur les parois latérales (1, 2) maintenant, en position de service, le porte-lame contre une face d'appui (12) de la semelle arrière (4).

2. Rabot selon la revendication 1, caractérisé par le fait qu'une douille (25) excentrique est montée rotative sur le corps de l'axe (20) et par le

fait que la contre-lame (27) est montée rotative sur cette douille (25), une rotation de la douille (25) sur l'axe (20) permettant un déplacement de la contre-lame (27) par rapport à la lame inférieure (16) perpendiculairement à l'axe (20).

3. Rabot selon la revendication 1 ou 2, caractérisé par le fait que les semelles (3, 4) sont constituées par un empilage de lamelles, ces lamelles et les parois latérales (1, 2) étant serrées les unes contre les autres à l'aide d'organes de serrage (8, 9, 10).

4. Rabot selon l'une des revendications 1 à 3, caractérisé par le fait qu'il comporte encore au moins une poignée (6) fixée entre les parois latérales (1, 2).

5. Rabot selon la revendication 2, caractérisé par le fait qu'une butée, formée par une tige (28) solidaire en rotation de la douille (25). dont les extrémités coopèrent avec des entailles (29) des organes de pivotement (19) de la lame inférieure (16), limitant l'amplitude du déplacement angulaire relatif entre l'axe (20) et la douille (25).

## Claims

1. Plane comprising a body having two paralell aside walls (1, 2) between which are fixed a front sole (3) and a back sole (4), the lower faces (14. 15) of which being located in a plane, defining between them an opening having the general shape of a V ; characterized by the fact that it comprises a blade-holder mounted on an axle (20) journalled between the side walls, said blade-holder comprising a lower blade (16) having positioning means (17) for a removable cutting blade (18) and a counter-blade (27) angularly displaceable relative to said lower blade (16) ; by the fact that said axle (20) of the blade-holder comprises a body excentered with respect to its trunnions (21) pivoted in said side walls (1, 2) of the body ; by the fact that a working lever (24) controls the rotation of said axle (20) and thereby the displacement of the blade-holder perpendicularly to said axle (20) ; and by the fact that it comprises an abutment (13) articulated on the side walls (1. 2) maintaining, in service position, the blade-holder against a bearing face (12) of the back sole (4).

2. Plane according to claim 1, characterized by the fact that an eccentric sleeve (25) is rotatably mounted around the body of the axle (20) and by the fact that said counter-blade (27) is rotatably mounted on said sleeve (25), whereby rotation of the sleeve (25) on the axle (20) effects displacement of the counter-blade (27) relative to the lower blade (16) perpendicularly to said axle (20).

3. Plane according to claim 1 or 2, characterized by the fact that the soles (3, 4) are formed by a stack of cut metal sheets, these sheets and the lateral walls (1, 2) being tightened the ones against the others by means of tightening members (8, 9, 10).

4. Plane according to one of claims 1 to 3, characterized by the fact that it comprises further at least a handle (6) fixed between the lateral walls (1, 2).

5. Plane according to claim 2, characterized by the fact that an abutment formed by a rod (28) fast in rotation with the sleeve (25), the ends of which cooperate with notches (29) in pivoting members (19) of the lower blade (16). limits the amplitude of the relative angular displacement between the axle (20) and the sleeve (25).

## Patentansprüche

1. Hobel, umfassend einen Körper mit zwei parallelen Seitenwänden (1, 2), zwischen denen eine vordere Fußplatte (3) und eine hintere Fußplatte (4) angeordnet sind, deren untere Flächen (14, 15) in einer Ebene gelegen sind und die zwischen sich ein im allgemeinen V-förmiges Fenster begrenzen ; dadurch gekennzeichnet, daß er einen Messerhalter umfaßt, der auf einer Achse (20) montiert ist, die zwischen den Seitenwänden auf Lagerzapfen gelagert ist, daß dieser Messerhalter ein unteres Messer (16) aufweist, das mit einer Einrichtung (17) zur Positionierung eines lösbaren Schneidmessers (18) und eines Gegenmessers (27) versehen ist, das winkelverschiebbar in bezug auf das untere Messer (16) ist ; daß die Achse (20) des Messerhalters einen Körper aufweist, der exzentrisch in bezug auf seine Lagerzapfen (21) gelagert ist, die schwenkbar in den Seitenwänden (1, 2) des Körpers gelagert sind ; daß ein Betätigungshebel (24) die Drehung dieser Achse und daher eine Bewegung des Messerhalters senkrecht zu dieser Achse (20) steuert ; und daß er einen Anschlag (13) aufweist, der an den Seitenwänden (1, 2) angelenkt ist und in Arbeitsstellung den Messerhalter gegen eine Abstützfläche (12) der hinteren Fußplatte (4) hält.

2. Hobel nach Anspruch 1, dadurch gekennzeichnet, daß eine exzentrische Hülse (25) drehbar auf dem Körper der Achse (20) montiert ist und daß das Gegenmesser (27) drehbar auf dieser Hülse (25) montiert ist. wobei eine Drehung der Hülse (25) auf der Achse (20) eine Verlagerung des Gegenmessers (27) in bezug auf das untere Messer (16) senkrecht zur Achse (20) zuläßt.

3. Hobel nach Anspruch 1 oder 2, dadurch gekennzeichnet, daß die Fußplatten (3, 4) aus einem Stapel von Lamellen bestehen und daß diese Lamellen und die Seitenwände (1, 2) gegeneinander mittels Spannorganen (8, 9, 10) verspannt sind.

4. Hobel nach einem der Ansprüche 1 bis 3, dadurch gekennzeichnet, daß er weiters wenigstens einen Handgriff (6) aufweist, der zwischen den Seitenwänden (1, 2) befestigt ist.

5. Hobel nach Anspruch 2, dadurch gekennzeichnet, daß ein Anschlag, der von einem drehfest mit der Hülse (25) verbundenen Stift bzw. einer Stange (28) gebildet ist, dessen bzw. deren Enden mit den Kerben bzw. Ausschnitten (29) der Schwenkorgane (19) des unteren Messers (16) zusammenwirken, die Amplitude der relativen Winkelverschiebung zwischen der Achse (20) und der Hülse (25) beschränkt.
